# EUROPÄISCHE PATENTSCHRIFT

(11) **EP 1 376 785 B1**
(45) Veröffentlichungstag und Bekanntmachung des Hinweises auf die Patenterteilung: **04.05.2005**
(21) Anmeldenummer: 03003370.8
(22) Anmeldetag: 14.02.2003
(51) Int. Cl.: H01R 39/38

(54) **Verfahren zum Einfügen einer Bürstenplatte in elektrische Maschinen und Hilfsaufnahme zur Durchführung des Verfahrens**
Method of insertion of a brush holder plate in an electrical machine and auxiliary device for the use with the method
Méthode pour l'insertion d'une plaque porte-balais dans une machine électrique et équipement auxiliaire utilisé pour cette méthode

(30) Priorität: 28.06.2002 DE 10229199
(43) Veröffentlichungstag der Anmeldung: 02.01.2004
(73) Patentinhaber: ROBERT BOSCH GMBH, 70442 Stuttgart (DE)
(72) Erfinder: Ruhbach, Lars, 31199 Diekholzen (DE); Wessels, Siegbert, 31141 Hildesheim (DE)

(56) Entgegenhaltungen:
- WO-A-02/50962
- DE-U- 29 801 079

## Beschreibung

### Stand der Technik

Die Erfindung betrifft ein Verfahren zum Einfügen einer vormontierten Bürstenplatte am hinteren Ende des Polgehäuses einer elektrischen Maschine sowie eine Hilfsaufnahme zur Durchführung des Verfahrens.

Aus der DE 298 01 079 U1 ist als Andrehvorrichtung für Brennkraftmaschinen ein Gleichstrommotor als elektrische Maschine bekannt, bei dem am hinteren Ende des Polgehäuses eine Bürstenplatte eingesetzt und am stirnseitigen Lagerflansch der Maschine festgeschraubt ist. Die Bürstenplatte trägt sowohl die Bürstenhalter mit den Kohlebürsten für den Kommutator der elektrischen Maschine als auch die Anschlussverbindung der Kohlebürsten und eine die Anschlussverbindung zur Stromversorgung einfassende Dichtung aus Isolierstoff, die am Ende des Polgehäuses in einer axial offenen Aussparung eingesetzt und fixiert ist. Das Einfügen der Bürstenplatte in das hintere Ende des Polgehäuses der Maschine erfolgt bislang von Hand, da insbesondere die aus Gummi bestehende Abdichtung der Anschlussverbindung feuchtigkeitsdicht und daher mit engen Toleranzen in die Aussparung des Polgehäuses eingeschoben werden muss. Da die Anschlussverbindung im Bereich der Dichtung teils als Leitungslitze und teils als elastische Stromschiene ausgebildet ist, ergibt sich zwischen der Bürstenplatte und der Abdichtung eine labile Zuordnung, die einem automatisierten Einsetzen der Bürstenplatte und der Dichtung in das Polgehäuse entgegensteht. Außerdem werden vor dem Einsetzen der Bürstenplatte in das Polgehäuse die Kohlebürsten durch einen vormontierten Hilfsring so weit zurückgehalten, dass sie beim Einsetzen der Bürstenplatte auf den Kollektor der Maschine aufgeschoben werden. Dabei ist nachteilig, dass der dann von den Kohlebürsten nicht mehr gehaltene Hilfsring von Hand aufgenommen und entfernt werden muss.

Mit der vorliegenden Lösung wird angestrebt, das Zuführen und Fügen der Bürstenplatte am Polgehäuse auf vollautomatische Verfahrensschritte umzustellen.

### Vorteile der Erfindung

Das erfindungsgemäße Verfahren zum Einsetzen einer vormontierten Bürstenplatte am hinteren Ende des Polgehäuses der elektrischen Maschine mit den kennzeichnenden Merkmalen des Hauptanspruchs hat den Vorteil, dass nunmehr die Bürstenplatte und die Dichtung mittels einer Hilfsaufnahme lagedefiniert am Polgehäuse zugeführt und gefügt werden, so dass die Ausrichtung der Bürstenplatte sowie das Einschieben der Dichtung in die Aussparung des Polgehäuses nicht mehr wie bislang von Hand erfolgt. Ein weiterer Vorteil ist, dass das automatische Fügen der Bürstenplatte mittels der Hilfsaufnahme für verschiedene Ausführungsformen der Bürstenplatte bei Rechts- und Linkslauf sowie für unterschiedlich ausgebildete Anschlussverbindungen zu realisieren ist.

Weitere Vorteile der Erfindung ergeben sich aus den Unteransprüchen, der nachfolgenden Beschreibung und der Zeichnung.

So ist es vorteilhaft, wenn beim Einsetzen der Bürstenplatte in die Hilfsaufnahme zugleich die Kohlebürsten mittels eines zentrisch in der Hilfsaufnahme angeordneten Abstützringes auf einen Durchmesser zurückgedrückt werden, der größer als der Durchmesser des Kommutators ist. Ferner ist es vorteilhaft, wenn zur automatischen Zuführung der Bürstenplatte die Hilfsaufnahme durch eine Asymmetrie von einer Handhabungsvorrichtung lagedefiniert maschinell aufgenommen und auf die offene Stirnseite des Polgehäuses aufgesetzt wird. Für die Zulieferung der Bürstenplatte ergibt sich ferner die vorteilhafte Möglichkeit, dass mehrere Bürstenplatten jeweils nach dem Einsetzen in ihre Hilfsaufnahme in einem Magazin lagegenau aufgenommen und transportiert werden. Dabei ist es zweckmäßig, wenn jeweils mehrere Hilfsaufnahmen mit eingesetzter Bürstenplatte in dem Magazin mittels Aufnahmebolzen übereinander lagegenau gestapelt werden. Als Magazine können dabei auch sogenannte Systemkisten verwendet werden. In zweckmäßiger Weise wird dabei die Hilfsaufnahme mit der Bürstenplatte vor deren Einsetzen in das Polgehäuse mittels einer Vorrichtung dem Magazin entnommen und lagedefiniert auf eine Transportvorrichtung, vorzugsweise auf ein Transportband, abgesetzt. Im Bereich einer Montagestation wird dann die Hilfsaufnahme mittels einer Handhabungsvorrichtung von der Transportvorrichtung abgenommen und auf die offene Stirnseite des Polgehäuses aufgesetzt. Alternativ dazu wird in einfachster Weise das Magazin-direkt an die Montagestation geliefert, wobei dann die Hilfsaufnahme erst zum Einsetzen der Bürstenplatte in das Polgehäuse mittels der Handhabungsvorrichtung dem Magazin entnommen wird.

Da vor dem Einsetzen der Bürstenplatte in das Polgehäuse bereits der Kommutatorläufer der Maschine montiert ist, wird zur Erzielung einer weiteren Fügestelle die Hilfsaufnahme zum Einsetzen der Bürstenplatte in das Polgehäuse der elektrischen Maschine mit einer Zentrierbohrung ihres Stützringes auf das hintere Wellenende des Kommutatorläufers aufgesetzt.

Da der Stützring für die Rückhaltung der Kohlebürsten bei der Montage nunmehr in der Hilfsaufnahme integriert ist, muss dieser nicht mehr wie bisher beim Einsetzen der Bürstenplatte in den Polring von Hand entfernt werden.

Die Erfindung umfasst ferner die Hilfsaufnahme zur Durchführung des Verfahrens nach Anspruch 1 zum Einsetzen einer vormontierten Bürstenplatte mit den Kennzeichnungsmerkmalen des Anspruchs 9 mit dem Vorteil einer lagegenauen Zuordnung und Halterung der Bürstenplatte mit der Dichtung für die Anschlussverbindung. Daraus ergibt sich als weiterer Vorteil, dass die Bürstenplatte mit der Dichtung nunmehr mittels der Hilfsaufnahme lagedefiniert transportierbar und ohne Handarbeit durch Handhabungsautomaten aufnehmbar und in das stirnseitige Ende des Polgehäuses einsetzbar ist. Die lagegenaue Positionierung der Führung in der Hilfsaufnahme wird dabei in einfacher Weise dadurch erreicht, dass die beidseitige Führung der Dichtung durch Wandungsabschnitte der Hilfsaufnahme gebildet ist, welche in seitliche Nuten der Dichtung eingreifen. Als zweckmäßige Ausgestaltung der Hilfsaufnahme hat sich erwiesen, wenn diese als glockenförmiges Gehäuse mit einem Boden und einer Außenwandung ausgebildet ist, wobei die Dichtung in einer stirnseitig offenen Aussparung am Umfang der Außenwandung einsetzbar ist. Zur Zentrierung der Hilfsaufnahme am Polgehäuse ist in vorteilhafter Weise die Außenwandung an ihrer Stirnseite mit einem umlaufenden Kragen zur Aufnahme des hinteren Endes des Polgehäuses versehen. Für eine stabile Auflage der Bürstenplatte in der Hilfsaufnahme ist ferner eine axiale Abstützschulter an dem Abstützring für die Kohlebürsten herausgebildet. Ferner ist in zweckmäßiger Weise der Abstützring einteilig mit dem Boden des glockenförmigen Gehäuses ausgebildet und koaxial zur Außenwand des glockenförmigen Gehäuses angeordnet. Dadurch ist es möglich, eine zentrische Bohrung im Abstützring so zu bemessen, dass sie in vorteilhafter Weise als weitere Fügestelle zur Aufnahme des hinteren Wellenendes des Kommutatorläufers verwendbar ist. Um die Bürstenplatte nach dem Aufsetzen der Hilfsaufnahme auf die hintere Stirnseite des Polgehäuses mittels Niederhalter in das hintere Ende des Polgehäuses einsetzen zu können, ist zweckmäßigerweise der Boden des glockenförmigen Gehäuses mit mindestens zwei vorzugsweise diametral gegenüberliegenden Durchbrüchen für die Aufnahme der Niederhalter versehen. Um dabei ein Verkanten der Bürstenplatte zu vermeiden, sind in vorteilhafter Weise je zwei Durchbrüche paarweise diametral gegenüberliegend angeordnet.

Für eine lagedefinierte Stapelung der Hilfsaufnahmen mit den Bürstenplatten in Magazinen sowie für die lagedefinierte Zuführung zum Polgehäuse ist zweckmäßigerweise das Gehäuse der Hilfsaufnahme am Außenumfang mit zwei gegenüberliegenden Ausnehmungen für die Aufnahme von axialen Führungsbolzen ausgebildet, welche in den Magazinen und/oder an einer Handhabungsvorrichtung der Montagestation angebracht sein können. Zweckmäßigerweise bilden dabei die Ausnehmungen jeweils eine radial nach außen offene Mulde für die Aufnahme der Führungsbolzen. Für eine lagedefinierte Aufnahme der Hilfsaufnahme durch die Führungsbolzen haben diese sowie die ihnen zugeordneten Mulden unterschiedliche Durchmesser. Alternativ dazu können bei gleichem Durchmesser der Führungsbolzen und der Mulden diese asymmetrisch am Umfang der Hilfsaufnahme angeordnet werden.

Um die Einführung des hinteren Wellenendes in die zentrische Bohrung des Abstützringes zu erleichtern, ist zweckmäßigerweise am vorderen Ende der zentrischen Bohrung eine konische Einführschräge angebracht.

Eine Material- und Gewichtsreduzierung bei der Hilfsaufnahme lässt sich dadurch erzielen, dass bei einer dünnen Gehäusewandung die Mulden durch radial nach außen gerichtete Vorsprünge des Gehäuses gebildet sind. In einfachster Weise ist die Hilfsaufnahme einteilig aus Kunststoff hergestellt.

Zweckmäßigerweise ist dabei die Außenwandung des Gehäuses im Bereich der Aussparung für die Aufnahme der Dichtung mit einer tangentialen Abplattung versehen.

### Zeichnung

Die Erfindung wird im folgenden beispielhaft anhand der Figuren näher erläutert.

Es zeigen
- Figur 1: eine Startvorrichtung für Brennkraftmaschinen mit einem Gleichstrommotor, an dessen hinterer Stirnseite eine Bürstenplatte eingesetzt und mit einem Lagerflansch fixiert wird,
- Figur 2: den Lagerflansch im Längsschnitt,
- Figur 3: eine Hilfsaufnahme für den Lagerflansch
a) im Längsschnitt und
b) in der Vorderansicht.
- Figur 4: zeigt die Hilfsaufnahme im Längsschnitt mit eingesetzter Bürstenplatte,
- Figur 5: zeigt mehrere, in einem Magazin übereinander gestapelte Hilfsaufnahmen,
- Figur 6: zeigt die Übergabe der Hilfsaufnahmen an eine Montagestation mittels eines Fließbandes,
- Figur 7: zeigt eine direkte Übergabe der Hilfsaufnahmen an die Montagestation,
- Figur 8: zeigt die Montagestation mit der Hilfsaufnahme und der Bürstenplatte vor dem Einsetzen in das Polgehäuse des Gleichstrommotors und
- Figur 9: zeigt alternativ zu Figur 3 eine abgeänderte Hilfsaufnahme in räumlicher Darstellung.

### Beschreibung der Ausführungsbeispiele

In Figur 1 ist ein Starter für Kraftfahrzeuge dargestellt und mit 10 bezeichnet. Er hat in bekannter Weise ein Einrückrelais 11 und eine elektrische Maschine als Antrieb in Form eines Gleichstrommotors 12. Das hintere Ende des Gleichstrommotors 12 ist im Ausbruch dargestellt. Dort ist ein Kommutator 13 sowie das hintere Wellenende 14 eines Kommutatorläufers 15 erkennbar, der mit im Polgehäuse 16 eingesetzten Statorpolen zusammenwirkt. Am hinteren Ende des Polgehäuses 16 ist eine Bürstenplatte 17 vor dem Einsetzen in die offene Stirnseite des Polgehäuses 16 dargestellt. Die Bürstenplatte 17 trägt vier Bürstenhalter 18 mit darin eingesetzten Kohlebürsten 19, welche im montierten Zustand am Kommutator 13 federnd aufliegen und den Kommutatorläufer 15 mit Strom versorgen. Die Bürstenhalter 18 sind über Anschlussverbindungen in Form von Stromschienen an eine Stromversorgung anschließbar, wobei üblicherweise ein Bürstenpaar über das Polgehäuse 16 am Massepotential angelegt wird. Das andere Bürstenpaar wird über eine Stromschiene 20 durch das Polgehäuse 16 nach außen geführt und üblicherweise mit einem Anschluss des Einrückrelais 11 verbunden. Die Durchführung am Polgehäuse 16 erfolgt hier über eine die Stromschiene 20 einfassende Dichtung 21 aus Gummi oder einem ähnlichen Isolierstoff, wobei die Dichtung 21 beim Einsetzen der Bürstenplatte 17 in einer zum-hinteren Ende offenen Aussparung 22 des Polgehäuses 16 fixiert wird. Um unterschiedliche Bürstenplatten für Rechts- und Linkslauf der Maschine lagerichtig in das Polgehäuse 16 einzusetzen, ist am hinteren Ende mindestens eine radial in das Polgehäuse 16 eingeprägte Sicke 23 vorgesehen, die in eine entsprechende Aussparung am Umfang der Bürstenplatte 17 eingreift. Nach dem Einsetzen der Bürstenplatte 17 in das hintere Ende des Polgehäuses 16 wird dessen Stirnseite durch einen Lagerflansch 24 verschlossen, der das hintere Wellenende 14 des Kommutatorläufers 15 aufnimmt. Die Bürstenplatte 17 wird schließlich mittels Schrauben 25 am Lagerflansch 24 festgeschraubt. Figur 1 zeigt das offene hintere Ende des Polgehäuses 16 mit dem Lagerflansch 24 und der Bürstenplatte 17 vor deren Einfügen in das Polgehäuse 16.

Figur 2 zeigt eine z.B. bei einem Zulieferer vorgefertigte Bürstenplatte 17 im Längsschnitt, wobei die Bürstenhalter 18 mit den Kohlebürsten 19 auf einer aus Blech gestanzten Tragplatte 26 montiert sind. Zwei der Kohlebürsten 19 werden dabei in nicht dargestellter Weise über ihre Anschlusslitzen an Anschlussfahnen der Tragplatte 26 festgeschweißt und die Anschlusslitzen 27 der zwei anderen Kohlebürsten 19 sind mit der Stromschiene 20 verschweißt, die ebenfalls auf der Tragplatte 26 befestigt ist. Am Außenumfang der Tragplatte 26 ist ferner die Dichtung 21 für die Durchführung der Stromschiene 20 aufgenommen. Diese Dichtung 21 hat seitlich angeordnete Nuten 28, welche beim Einsetzen der Bürstenplatte 17 in das Polgehäuse 16 auf die Ränder der Aussparung 22 im Polgehäuse 16 abdichtend aufgeschoben werden.

Figur 3 zeigt eine Hilfsaufnahme 30 für die Bürstenplatte 17 zur Vermeidung der bisher erforderlichen Arbeitsgänge von Hand beim Einsetzen der Bürstenplatte 17 in das Polgehäuse 16. Die Hilfsaufnahme 30 besteht aus einem glockenförmigen Gehäuse 31 mit einem Boden 32 und einer Außenwandung 33. Am Boden 32 ist eine axiale Abstützschulter 34 für die Außenseite der Bürstenplatte 17 vorgesehen. Ferner ist am Umfang der Außenwandung 33 eine stirnseitig offene Aussparung 35 angeordnet, in der die die Stromschiene 20 der Bürstenplatte 17 einfassende Dichtung 21 aufgenommen und beidseitig geführt werden kann. Die beidseitige Führung der Dichtung 21 erfolgt dabei durch die seitlichen Wandungsabschnitte 33a der Außenwandung 33, welche in die seitlichen Nuten 28 der Dichtung 21 eingreifen und damit die Dichtung in Umfangsrichtung festlegen. Ferner weist die Hilfsaufnahme 30 konzentrisch zur Außenwandung 33 einen Abstützring 36 für die Kohlebürsten 19 auf, dessen Durchmesser größer als der Durchmesser des Kommutators 13 ist und der einteilig mit dem Boden 32 des glockenförmigen Gehäuses 31 ausgebildet ist. Der Abstützring 36 hat eine zentrische Bohrung 37 zur Aufnahme des Wellenendes 14 am Kommutatorläufer 15. Dadurch wird sichergestellt, dass beim Einsetzen der Bürstenplatte 17 in das Ende des Polgehäuses 16 der Abstützring 36 mit dem Kommutator 13 der Maschine fluchtet. Um das Einführen des Wellenendes 14 in die Bohrung 37 des Abstützringes zu erleichtern, ist die zentrische Bohrung 37 am vorderen Ende mit einer konischen Einführschräge 38 zur Aufnahme des Wellenendes 14 versehen. Da die Hilfsaufnahme 30 beim Montieren der Bürstenplatte 17 axial fluchtend auf die Stirnseite des Polgehäuses 16 aufgesetzt werden muss, ist die Außenwandung 33 des glockenförmigen Gehäuses 31 an ihrer Stirnseite mit einem umlaufenden Kragen 39 versehen, der das hintere Ende des Polgehäuses 16 achsgenau aufzunehmen vermag.

Aus Figur 3a ist erkennbar, dass die Abstützschulter 34 für die Bürstenplatte 17 innerhalb des glockenförmigen Gehäuses 31 an dem Abstützring 36 für die Kohlebürsten 19 herausgebildet ist.

In Figur 3b ist erkennbar, dass der Boden 32 des glockenförmigen Gehäuses 31 mit vier Durchbrüchen 40 für die Aufnahme von Niederhaltern versehen ist. Dabei sind die Durchbrüche 40 paarweise diametral gegenüberliegend angeordnet. Um in einer weiter unten erörterten Montagestation die Hilfsaufnahme 30 mit der Bürstenplatte 17 aufnehmen und auf die Stirnseite des Polgehäuses 16 aufsetzen zu können, ist das topfförmige Gehäuse 31 am Außenumfang mit zwei diametral gegenüberliegenden Ausnehmungen in Form von radial nach außen offenen Mulden 41 für die Aufnahme von axialen Führungsbolzen einer Handhabungsvorrichtung versehen. Die Mulden 41 sind dabei in radial nach außen gerichtete Vorsprünge 42 des Gehäuses 31 eingearbeitet. Für ein lagedefiniertes Aufnehmen der Hilfsaufnahme 30 mittels der Führungsbolzen sind diese sowie die ihnen zugeordneten Mulden-41 mit unterschiedlichen Durchmessern versehen.

Figur 4 zeigt einen Längsschnitt durch die Hilfsaufnahme 30 nach Figur 3 mit einer vormontierten, in das topfförmige Gehäuse 31 eingesetzten Bürstenplatte 17 mitsamt der Dichtung 21. Dabei werden die Kohlebürsten 19 mit dem Aufschieben auf den Abstützring 36 jeweils in ihren Bürstenhalter 18 zurückgedrängt.

Für eine zuverlässige Montage der Bürstenplatte 17 am Polgehäuse 16 durch Handhabungsautomaten ist es wichtig, dass die Anlieferung der Bürstenplatte 17 an der Montagestation absolut lagerichtig erfolgt. Sinnvoll erscheint eine Anlieferung in der Art, dass während des gesamten Transportes der vorgefertigten Bürstenplatte 17 bis zur Montagestation die Lageorientierung anhand der selben Merkmale vorgenommen wird, die auch zum Einfügen im Polgehäuse verwendet werden, um auf diese Weise eine zuverlässige, automatisierte Montage zu erzielen. Dies wird mittels der Hilfsaufnahme 30 erreicht, die während des gesamten Transportes bis zum eigentlichen Fügevorgang eine lagedefinierte Position der Bürstenplatte gewährleistet. Diese Merkmale sind an der Hilfsaufnahme 30 realisiert durch Integration des Abstützringes 36 zur Kohlerückhaltung, durch die Fixierung der Bürstenplatte an der Abstützschulter 34 sowie der Dichtung 21 in der Aussparung 35 der Außenwandung 33. Für den Transport von Bürstenplatten mit identischer Aufnahme für Rechts- und Linkslauf sowie für die Stapelbarkeit der Hilfsaufnahme 30 in Systemkisten bzw. Magazinen wird die richtige Lage durch die Mulden 41 zur Aufnahme von Führungsbolzen sichergestellt. Durch die Fixierung der Dichtung 21 in der Hilfsaufnahme 30 ist auch die Lage der Bürstenplatte 17 vorgegeben, die exakt der späteren Fixierung im Polgehäuse 16 entspricht.

Die Hilfsaufnahme 30 ist an ihrer Außenkontur so gestaltet, dass ein Stapeln in Systemkisten bzw. Magazinen mit Hilfe von Dornen möglich ist. Figur 5 zeigt einen Ausschnitt eines solchen Magazines 45, bei dem zwei Dorne 46 mit Abstand voneinander senkrecht am Boden 47 des Magazins 45 befestigt sind. Mittels der Mulden 41 an den Hilfsaufnahmen 30 werden drei oder vier Hilfsaufnahmen 30 auf die Dorne 46 aufgeschoben und dabei übereinander lagegenau gestapelt. Durch unterschiedliche Durchmesser der Mulden 41 und der Dorne 46 wird ein falsches Stapeln vermieden. Alternativ dazu können bei gleich dicken Dornen 46 die Mulden 41 auch asymmetrisch am Außenumfang der Hilfsaufnahme 30 angeordnet sein. In den Systemkisten bzw. Magazinen können mehrere solcher Stapel nebeneinander und hintereinander Platz finden. Die Hilfsaufnahmen 30 mit den Bürstenplatten 17 werden nunmehr in den Systemkisten bzw. Magazinen 45 zur Endmontage am Polgehäuse 16 der Maschine transportiert. Sie können dort mittels entsprechender Handhabungsvorrichtung direkt aus dem Magazin 45 entnommen und auf das Polgehäuse 16 aufgesetzt oder aber auf einem Transportband als Zwischenablage zur Pufferung abgesetzt werden.

Figur 6 zeigt das angelieferte Magazin 45 aus Figur 5, aus dem mit einem verschwenkbaren anhebbaren bzw. absenkbaren Greifarm 50 die jeweils obere Hilfsaufnahme 30 dem Magazin 45 entnommen und auf einem Transportband 51 abgesetzt wird. Dabei greifen beispielsweise zwei Finger 52 des Greifarmes 50 in zwei Durchbrüche 40 am Boden 32 der Hilfsaufnahme 30 ein. Diese klemmen sodann die obere Hilfsaufnahme 30 zur Entnahme aus dem Magazin 45 zwischen sich ein und lassen sie erst nach dem Ablegen auf dem Transportband 51 wieder los. Dadurch wird die Hilfsaufnahme lagedefiniert auf dem Transportband 51 abgesetzt. Im Bereich einer in Figur 7 näher dargestellten Montagestation 53 wird schließlich die Hilfsaufnahme 30 mittels einer Handhabungsvorrichtung 54 dem Transportband 51 entnommen, wobei zwei Führungsbolzen 55 in die Mulden 41 der Hilfsaufnahme 30 eingreifen, um diese lagegenau auf die offene Stirnseite des Polgehäuses 16 aufsetzen zu können.

Alternativ dazu zeigt Figur 7 ein Magazin 45 mit gestapelten Hilfsaufnahmen 30, die ohne Zwischenpuffer erst z.um Einsetzen der Bürstenplatte 17 in das Polgehäuse 16 mittels der Handhabungsvorrichtung 54 dem Magazin 45 entnommen werden. Die Dorne 46 sind hier im Boden 47 absenkbar, so dass sie beispielsweise teleskopartig durch die Führungsbolzen 55 der Handhabungsvorrichtung 54 beim Aufnehmen der oberen Hilfsaufnahme 30 ein Stück weit nach unten gedrückt werden. Die Hilfsaufnahme 30 wird sodann von der Handhabungsvorrichtung 54 zu der Montagestation 53 verschwenkt, wo ein mit dem Kommutatorläufer 15 gemäß Figur 1 vormontierter Starter 10 mit der offenen Stirnseite des Polgehäuses 16 nach oben in einem Werkstückträger 56 befestigt ist. Dabei ist die seitliche Aussparung 22 im Polgehäuse 16 zur Aufnahme der Dichtung 21 exakt positioniert. Die Hilfsaufnahme 30 mit der Bürstenplatte 17 wird nun von der Handhabungsvorrichtung 54 auf die offene Stirnseite des Polgehäuses 16 in einer vorgegebenen Lage aufgesetzt.

Dies ist in Figur 8 im Längsschnitt dargestellt. Dort ist erkennbar, dass beim Aufsetzen der Hilfsaufnahme 30 auf die Stirnseite des Polgehäuses 16 der Rand des Polgehäuses 16 vom Kragen 39 am topfförmigen Gehäuse 31 der Hilfsaufnahme 30 eingefasst wird, dass das Wellenende 14 über die Einfuhrschräge 38 in die zentrale Bohrung 37 des Abstützringes 36 an der Hilfsaufnahme 30 eingeschoben wird. Aus Figur 7 ist erkennbar, dass die Ausnehmung 35 in der Außenwandung 33 der Hilfsaufnahme 30 mit der dort eingesetzten Dichtung 21 exakt mit der Aussparung 22 im Polgehäuse 16 fluchtet. Mit einem Niederhalter 57 der Handhabungsvorrichtung 54 wird nunmehr die Bürstenplatte 17 sowie die Dichtung 21 gleichmäßig axial in das offene Ende des Polgehäuses 16 und in dessen Aussparung 22 eingeschoben, wobei vier Niederhalterfinger 58 den Boden 32 der Hilfsaufnahme 30 an den Durchbrüchen 40 durchdringen und ein weiterer Niederhalterfinger 59 in einer Freimachung 43 hinter der Ausnehmung 35 in der Außenwandung 33 der Hilfsaufnahme 30 die Dichtung 21 mit ihren seitlichen Nuten 28 auf die Ränder der Aussparung 22 im Polgehäuse 16 aufschiebt. Mit dem Einschieben der Bürstenplatte 17 in das offene Ende des Polgehäuses 16 durch den Niederhalter 57 werden außerdem die Kohlebürsten 19 vom Abstützring 36 auf den Kommutator 13 aufgeschoben. Die leere Hilfsaufnahme 30 wird anschließend mit der Handhabungsvorrichtung 54 wieder von der Stirnseite des Polgehäuses 16 abgenommen und kann zur erneuten Bestückung abtransportiert werden. Abschließend wird nun gemäß Figur 1 der Lagerflansch 24 auf die Stirnseite des Polgehäuses 16 aufgesetzt und befestigt und die Bürstenplatte 17 mittels der Schrauben 25 an dem Lagerflansch 24 festgeschraubt.

In Figur 9 ist alternativ zu Figur 3 eine Hilfsaufnahme 30a in raumbildlicher Darstellung erkennbar, bei der die Außenwandung 33 wesentlich dicker ausgebildet ist, so dass die Mulden 41 dort unmittelbar in die Außenwandung 33 eingeformt sind. Um hierbei die Dichtung 21 der Bürstenplatte 17 mit ihren seitlichen Nuten 28 auf die beidseitigen Ränder der Ausnehmung 35 in der Außenwandung 33 der Hilfsaufnahme 30a einschieben zu können, ist diese im Bereich ihrer Ausnehmung 35 mit einer tangentialen Abplattung 60 versehen. In vorteilhafter Weise werden dabei die Hilfsaufnahmen 30 bzw. 30a einteilig aus Kunststoff hergestellt.

## Patentansprüche

1. Verfahren zum Einsetzen einer vormontierten Bürstenplatte (17) am hinteren Ende des Polgehäuses (16) einer elektrischen Maschine (12) mit einem Kommutatorläufer (15), wobei mit einem Kommutator (13) zusammenwirkende Kohlebürsten (19) mit Bürstenhaltern 18) auf der Bürstenplatte befestigt und über mindestens eine Anschlussverbindung (20) an eine Stromversorgung anschließbar sind und wobei beim Einsetzen der Bürstenplatte die Kohlebürsten radial auf einen Durchmesser zurückgehalten werden, der größer als der Durchmesser des Kommutators (13) ist, und wobei ferner die Anschlussverbindung in einer zum hinteren Ende offenen Aussparung (22) des Polgehäuses über eine die Anschlussverbindung einfassende Dichtung (21) aus Isolierstoff fixiert wird, **dadurch gekennzeichnet, dass** die Bürstenplatte (17) zunächst mit ihrer Außenseite lagedefiniert in eine Hilfsaufnahme (30) eingesetzt wird, wobei die Dichtung (21) der Anschlussverbindung (20) in einer in Umfangsrichtung beidseitigen Führung (35) der Hilfsaufnahme (30) aufgenommen wird, dass sodann die Hilfsaufnahme (30) mit der Bürstenplatte (17) lagedefiniert auf die offene Stirnseite des Polgehäuses (16) der Maschine mit montiertem Kommutatorläufer (15) aufgesetzt wird, und dass schließlich die Bürstenplatte (17) und die Dichtung (21) lagegenau mittels eines die Hilfsaufnahme (30) durchdringenden Niederhalters (57) aus der Hilfsaufnahme (30) axial herausgedrückt und in die offene Stirnseite des Polgehäuses (16) eingesetzt wird, wobei die Kohlebürsten (19) auf den Kommutator (13) aufgeschoben und die Dichtung (21) der Anschlussverbindung (20) in die Aussparung (22) des Polgehäuses (16) eingeführt wird.

2. Verfahren nach Anspruch 1, **dadurch gekennzeichnet, dass** beim Einsetzen der Bürstenplatte (17) in die. Hilfsaufnahme (30) die Kohlebürsten (19) mittels eines zentrisch in der Hilfsaufnahme (30) angeordneten Abstützringes (36) auf den größeren Durchmesser zurückgedrückt werden.

3. Verfahren nach Anspruch 1 oder 2, **dadurch gekennzeichnet, dass** die Hilfsaufnahme (30, 30a) durch eine Asymmetrie (41, 60) lagedefiniert von einer Handhabungsvorrichtung (54) aufgenommen und auf die offene Stirnseite des Polgehäuses (16) aufgesetzt wird.

4. Verfahren nach einem der Ansprüche 1 bis 3, **dadurch gekennzeichnet, dass** nach dem Einsetzen der Bürstenplatte (17) in die Hilfsaufnahme (30) diese in einem Magazin (45) lagegenau aufgenommen und mittelbar oder unmittelbar zur Montagestation (53) transportiert wird.

5. Verfahren nach Anspruch 4, **dadurch gekennzeichnet, dass** mehrere Hilfsaufnahmen (30) mit eingesetzter Bürstenplatte (17) in dem Magazin (45) mittels Dornen (46) übereinander lagegenau gestapelt werden.

6. Verfahren nach Anspruch 4 oder 5, **dadurch gekennzeichnet, dass** die Hilfsaufnahme (30) mit der Bürstenplatte (17) vor dem Einsetzen in das Polgehäuse (16) mittels einer Vorrichtung (50) dem Magazin (45) entnommen und lagedefiniert auf eine Transportvorrichtung (51) abgesetzt wird.

7. Verfahren nach Anspruch 6, **dadurch gekennzeichnet, dass** die Hilfsaüfnahme (30) mittels der Handhabungsvorrichtung (54) von der Transportvorrichtung (51) abgenommen und auf die offene Stirnseite des Polgehäuses (16) aufgesetzt wird.

8. Verfahren nach Anspruch 4, **dadurch gekennzeichnet, dass** die Hilfsaufnahme (30) erst zum Einsetzen der Bürstenplatte (17) in das Polgehäuse (16) mittels der Handhabungsvorrichtung (54) dem Magazin (45) entnommen wird.

9. Verfahren nach einem der vorherigen Ansprüche, **dadurch gekennzeichnet, dass** die Hilfsaufnahme (30) zum Einsetzen der Bürstenplatte (17) in das Polgehäuse (16) der elektrischen Maschine (12) mit einer Zentrierbohrung (37) ihres Abstützringes (36) auf ein hinteres Wellenende (14) des Kommutatorläufers (15) aufgesetzt wird.

10. Hilfsaufnahme zur Durchführung des Verfahrens nach Anspruch 1 zum Einsetzen einer vormontierten Bürstenplatte (17) in die offene Stirnseite eines Polgehäuses (16) einer elektrischen Maschine (13) mit einem Kommutatorläufer (15), wobei die mit dem Kommutator (13) zusammenwirkenden Kohlebürsten (19) mit Bürstenhaltern (18) auf der Bürstenplatte (17) befestigt sind und mindestens eine Anschlussverbindung (20) aufweisen, die mittels einer die Anschlussverbindung (20) einfassenden Dichtung (21) aus Isolierstoff in einer zum hinteren Ende des Polgehäuses (16) offenen Aussparung (22) zu fixieren ist, **dadurch gekennzeichnet, dass** die Hilfsaufnahme (30) eine axiale Abstützschulter (34) für die Außenseite der Bürstenplatte (17), sowie eine in Umfangsrichtung beidseitige Führung (33a) für die die Anschlussverbindung (20) einfassende Dichtung (21) aufweist.

11. Hilfsaufnahme nach Anspruch 10, **dadurch gekennzeichnet, dass** sie einen zentrisch angeordneten Abstützring (36) für die Kohlebürsten (19) aufweist, dessen Durchmesser größer als der Durchmesser des Kommutators (13) ist.

12. Hilfsaufnahme nach Anspruch 10 oder 11, **dadurch gekennzeichnet, dass** die beidseitige Führung der Dichtung (21) durch Wandungsabschnitte (33a) der Hilfsaufnahme (30) gebildet ist, welche in seitliche Nuten (28) der Dichtung (21) eingreifen.

13. Hilfsaufnahme nach Anspruch 12, **dadurch gekennzeichnet, dass** diese ein glockenförmiges Gehäuse (31) mit einem Boden (32) und einer Außenwandung (33) aufweist, wobei die Dichtung (21) in einer stirnseitig offenen Ausnehmung (35) am Umfang der Außenwandung (33) einsetzbar ist.

14. Hilfsaufnahme nach Anspruch 13, **dadurch gekennzeichnet, dass** die Außenwandung (33) an ihrer Stirnseite einen umlaufenden Kragen (39) zur Aufnahme des hinteren Endes des Polgehäuses (16) aufweist.

15. Hilfsaufnahme nach einem der Ansprüche 11 bis 14, **dadurch gekennzeichnet, dass** die axiale Abstützschulter (34) an dem Abstützring (36) für die Kohlebürsten (19) herausgebildet ist.

16. Hilfsaufnahme nach einem der Ansprüche 11 bis 15, **dadurch gekennzeichnet, dass** der Abstützring (36) eine Zentrierbohrung (37) zur Aufnahme eines Wellenendes (14) des Kommutatorläufers (15) aufweist.

17. Hilfsaufnahme nach einem der Ansprüche 13 bis 16, **dadurch gekennzeichnet, dass** der Boden (32) des glockenförmigen Gehäuses (31) mit mindestens zwei vorzugsweise diametral gegenüberliegenden Durchbrüchen (40) für die Aufnahme eines Niederhalters (57) versehen ist.

18. Hilfsaufnahme nach einem der Ansprüche 11 bis 17, **dadurch gekennzeichnet, dass** das Gehäuse (31) am Außenumfang zwei gegenüberliegende Ausnehmungen (41) für die Aufnahme von axialen Führungsbolzen (55) einer Handhabungsvorrichtung (54) ausgebildet sind.

## Claims

1. Method for inserting a preassembled brush plate (17) on the rear end of the pole housing (16) of an electrical machine (12) having a commutator rotor (15), carbon brushes (19), which interact with a commutator (13), being fixed to the brush plate by means of brush holders (18), and it being possible for said carbon brushes (19) to be connected to a power supply by means of at least one terminal connection (20), and, when the brush plate is inserted, the carbon brushes being held back radially at a diameter which is greater than the diameter of the commutator (13), and, in addition, the terminal connection being fixed in a cutout (22), which is open towards the rear end, of the pole housing by means of a seal (21) which is made of insulating material and surrounds the terminal connection, **characterized in that** the brush plate (17) is initially inserted with its outer side in a positionally defined manner into an auxiliary receptacle (30), the seal (21) of the terminal connection (20) being received in a guide (35), on both sides in the circumferential direction, of the auxiliary receptacle (30), **in that** the auxiliary receptacle (30) is then placed with the brush plate (17) in a positionally defined manner on the open end side of the pole housing (16) of the machine with the commutator rotor (15) assembled, and **in that**, finally, the brush plate (17) and the seal (21) are pushed axially out of the auxiliary receptacle (30) in a positionally precise manner by means of a hold-down clamp (57) passing through the auxiliary receptacle (30) and are inserted in the open end side of the pole housing (16), the carbon brushes (19) being pushed onto the commutator (13), and the seal (21) of the terminal connection (20) being inserted in the cutout (22) in the pole housing (16).

2. Method according to Claim 1, **characterized in that**, when the brush plate (17) is inserted in the auxiliary receptacle (30), the carbon brushes (19) are pushed back to the larger diameter by means of a supporting ring (36) arranged centrically in the auxiliary receptacle (30).

3. Method according to Claim 1 or 2, **characterized in that** the auxiliary receptacle (30, 30a) is received by a manipulating apparatus (54) in a positionally defined manner by means of an asymmetry (41, 60) and is placed on the open end side of the pole housing (16).

4. Method according to one of Claims 1 to 3, **characterized in that**, once the brush plate (17) has been inserted in the auxiliary receptacle (30), said auxiliary receptacle is received in a positionally precise manner in a mounting rack (45) and is transported directly or indirectly to the mounting station (53).

5. Method according to Claim 4, **characterized in that** two or more auxiliary receptacles (30) with the brush plate (17) inserted are stacked one on top of the other in a positionally precise manner in the mounting rack (45) by means of pins (46).

6. Method according to Claim 4 or 5, **characterized in that** the auxiliary receptacle (30) with the brush plate (17) is removed from the mounting rack (45) by means of an apparatus (50) before said brush plate is inserted in the pole housing (16) and is deposited in a positionally defined manner on a transporting apparatus (51).

7. Method according to Claim 6, **characterized in that** the auxiliary receptacle (30) is removed from the transporting apparatus (51) by means of the manipulating apparatus (54) and placed on the open end side of the pole housing (16).

8. Method according to Claim 4, **characterized in that** the auxiliary receptacle (30) is first removed from the mounting rack (45) by means of the manipulating apparatus (54) in order to insert the brush plate (17) in the pole housing (16).

9. Method according to one of the preceding claims, **characterized in that** a central hole (37) in the supporting ring (36) of the auxiliary receptacle (30) is placed on a rear shaft end (14) of the commutator rotor (15) in order to insert the brush plate (17) in the pole housing (16) of the electrical machine (12).

10. Auxiliary receptacle for carrying out the method according to Claim 1 for inserting a preassembled brush plate (17) in the open end side of a pole housing (16) of an electrical machine (13) having a commutator rotor (15), the carbon brushes (19), which interact with the commutator (13), being fixed to the brush plate (17) by means of brush holders (18) and having at least one terminal connection (20), which is to be fixed in a cutout (22), which is open towards the rear end of the pole housing (16), by means of a seal (21) which is made of insulating material and surrounds the terminal connection (20), **characterized in that** the auxiliary receptacle (30) has an axial supporting shoulder (34) for the outer side of the brush plate (17), and a guide (33a), on both sides in the circumferential direction, for the seal (21) surrounding the terminal connection (20).

11. Auxiliary receptacle according to Claim 10, **characterized in that** it has a centrically arranged supporting ring (36) for the carbon brushes (19), whose diameter is greater than the diameter of the commutator (13).

12. Auxiliary receptacle according to Claim 10 or 11, **characterized in that** the guide on both sides for the seal (21) is formed by wall sections (33a) of the auxiliary receptacle (30), which engage in lateral grooves (28) in the seal (21).

13. Auxiliary receptacle according to Claim 12, **characterized in that** it has a bell-shaped housing (31) having a base (32) and an outer wall (33), it being possible for the seal (21) to be inserted in a recess (35), which is open at the end side, on the circumference of the outer wall (33).

14. Auxiliary receptacle according to Claim 13, **characterized in that** the outer wall (33) on its end side has a peripheral collar (39) for the purpose of receiving the rear end of the pole housing (16).

15. Auxiliary receptacle according to one of Claims 11 to 14, **characterized in that** the axial supporting shoulder (34) is formed on the supporting ring (36) for the carbon brushes (19).

16. Auxiliary receptacle according to one of Claims 11 to 15, **characterized in that** the supporting ring (36) has a centring hole (37) for the purpose of receiving a shaft end (14) of the commutator rotor (15).

17. Auxiliary receptacle according to one of Claims 13 to 16, **characterized in that** the base (32) of the bell-shaped housing (31) is provided with at least two preferably diametrically opposing apertures (40) for receiving a hold-down clamp (57).

18. Auxiliary receptacle according to one of Claims 11 to 17, **characterized in that** two opposing recesses (41) are formed on the outer circumference of the housing (31) for receiving axial guide bolts (55) of a manipulating apparatus (54).

## Revendications

1. Procédé pour l'insertion d'une plaque porte-balais prémontée (17) à l'extrémité arrière du carter (16) d'un moteur électrique (12) avec un induit à collecteur (15), dans lequel des balais en charbon (19) coopérant avec un collecteur (13) sont fixés au moyen de porte-balais (18) sur la plaque porte-balais et peuvent être connectés par au moins un élément de connexion (20) à une alimentation électrique,
les balais en charbon sont retenus radialement sur un diamètre supérieur au diamètre du collecteur (13) lors de l'insertion de la plaque porte-balais, et
l'élément de connexion est fixé dans un évidement (22) ouvert vers l'extrémité arrière du carter (16) par une garniture (21) en matériau isolant entourant l'élément de connexion,
**caractérisé en ce que**
la plaque porte-balais (17) est d'abord insérée, avec sa face extérieure dans une position définie, dans un équipement auxiliaire (30), la garniture (21) de l'élément de connexion (20) étant logée dans un guide (35) bilatéral dans le sens périphérique de l'équipement auxiliaire (30), l'équipement auxiliaire (30) est posé ensuite avec la plaque porte-balais (17) dans une position définie sur la face avant du carter (16) du moteur avec l'induit à collecteur (15) monté, et la plaque porte-balais (17) ainsi que la garniture (21) sont pressées axialement hors de l'équipement auxiliaire (30) dans une position précise au moyen d'un dispositif de pressage (57) pénétrant dans l'équipement auxiliaire (30) et elles sont insérées dans la face avant ouverte du carter (16), les balais en charbon (19) étant décalés sur le collecteur (13) et la garniture (21) de l'élément de connexion (20) insérée dans l'évidement (22) du carter (16).

2. Procédé selon la revendication 1,
**caractérisé en ce que**
lors de l'insertion de la plaque porte-balais (17) dans l'équipement auxiliaire (30), les balais en charbon (19) sont retenus sur le grand diamètre au moyen d'une bague d'appui (36) montée au centre de l'équipement auxiliaire (30).

3. Procédé selon la revendication 1 ou 2,
**caractérisé en ce que**
l'équipement auxiliaire (30, 30a) est reçu par un dispositif de manipulation (54) dans une position définie par une asymétrie (41, 60) et posé sur la face avant ouverte du carter (16).

4. Procédé selon l'une des revendications 1 à 3,
**caractérisé en ce qu'**
après l'insertion de la plaque porte-balais (17) dans l'équipement auxiliaire (30), celui-ci est reçu dans une position précise dans un magasin (45) et transporté directement ou indirectement vers la station d'assemblage (53).

5. Procédé selon la revendication 4,
**caractérisé en ce que**
plusieurs équipements auxiliaires (30) avec une plaque porte-balais (17) sont empilés les uns sur les autres dans une position précise dans le magasin (45) au moyen de mandrins (46).

6. Procédé selon la revendication 4 ou 5,
**caractérisé en ce que**
l'équipement auxiliaire (30) avec la plaque porte-balais (17) est retiré du magasin (45) au moyen d'un dispositif (50) avant l'insertion dans le carter (16) et déposé dans une position définie sur un dispositif de transport (51).

7. Procédé selon la revendication 6,
**caractérisé en ce que**
l'équipement auxiliaire (30) est retiré du dispositif de transport (51) au moyen du dispositif de manipulation (54) et déposé sur la face avant ouverte du carter (16).

8. Procédé selon la revendication 4,
**caractérisé en ce que**
l'équipement auxiliaire (30) est d'abord retiré du magasin (45) au moyen du dispositif de manipulation (54) pour insérer la plaque porte-balais (17) dans le carter (16).

9. Procédé selon l'une des revendications précédentes,
**caractérisé en ce que**
l'équipement auxiliaire (30) est posé sur une extrémité d'arbre arrière (14) de l'induit à collecteur (15) par un trou central (37) de sa bague d'appui (36) pour insérer la plaque porte-balais (17) dans le carter (16) du moteur électrique (12).

10. Equipement auxiliaire pour appliquer le procédé selon la revendication 1 pour l'insertion d'une plaque porte-balais prémontée (17) dans la face avant ouverte d'un carter (16) d'un moteur électrique (12) avec un induit à collecteur (15), les balais en charbon (19) coopérant avec le collecteur (13) étant fixés au moyen de porte-balais (18) sur la plaque porte-balais (17) et présentant au moins un élément de connexion (20) fixé dans un évidement (22) ouvert vers l'extrémité arrière du carter (16) par le biais d'une garniture (21) en matériau isolant entourant l'élément de connexion (20),
**caractérisé en ce que**
l'équipement auxiliaire (30) présente un épaulement d'appui axial (34) pour la face extérieure de la plaque porte-balais (17), ainsi qu'un guide (33a) bilatéral dans le sens périphérique pour la garniture (21) entourant l'élément de connexion (20).

11. Equipement auxiliaire selon la revendication 10,
**caractérisé en ce qu'**
il présente une bague d'appui centrale (36) pour les balais en charbon (19), dont le diamètre est supérieur au diamètre du collecteur (13).

12. Equipement auxiliaire selon la revendication 10 ou 11,
**caractérisé en ce que**
le guide bilatéral de la garniture (21) est formé par des sections de paroi (33a) de l'équipement auxiliaire (30) qui avancent dans des rainures latérales (28) de la garniture (21).

13. Equipement auxiliaire selon la revendication 12,
**caractérisé en ce qu'**
il présente un boîtier en forme de cloche (31) avec un fond (32) et une paroi extérieure (33), la garniture (21) pouvant être insérée dans un évidement ouvert vers la face avant à la périphérie de la paroi extérieure (33).

14. Equipement auxiliaire selon la revendication 13,
**caractérisé en ce que**
la paroi extérieure (33) présente sur sa face avant un collet périphérique (39) pour recevoir l'extrémité arrière du carter (16).

15. Equipement auxiliaire selon l'une des revendications 11 à 14,
**caractérisé en ce que**
l'épaulement d'appui axial (34) est formé à l'extérieur de la bague d'appui (36) pour les balais en charbon (19).

16. Equipement auxiliaire selon l'une des revendications 11 à 15,
**caractérisé en ce que**
la bague d'appui (36) présente un trou central (37) pour recevoir une extrémité d'arbre (14) de l'induit à collecteur (15).

17. Equipement auxiliaire selon l'une des revendications 13 à 16,
**caractérisé en ce que**
le fond (32) du boîtier en forme de cloche (31) est doté d'au moins deux ouvertures (40) de préférence diamétralement opposées pour recevoir un dispositif de pressage (57).

18. Equipement auxiliaire selon l'une des revendications 11 à 17,
**caractérisé en ce qu'**
à la périphérie extérieure du boîtier (31) sont ménagés deux évidements opposés (41) pour recevoir des broches guides (55) d'un dispositif de manipulation (54).
